# EUROPÄISCHE PATENTSCHRIFT

(11) **EP 0 169 213 B1**
(45) Veröffentlichungstag und Bekanntmachung des Hinweises auf die Patenterteilung: **27.05.1987**
(21) Anmeldenummer: 85900466.5
(22) Anmeldetag: 29.12.1984
(51) Int. Cl.: B08B 1/02, B08B 7/04

(54) **BUCHREINIGUNGSGERÄT**
BOOK CLEANING APPARATUS
APPAREIL DE NETTOYAGE DE LIVRE

(30) Priorität: 19.01.1984 DE 8401401 U
(43) Veröffentlichungstag der Anmeldung: 29.01.1986
(73) Patentinhaber: MILKE, Siegfried, D-7550 Rastatt 17 (DE)
(72) Erfinder: MILKE, Siegfried, D-7550 Rastatt 17 (DE)
(74) Vertreter: Hassler, Werner, Dr.
(86) Internationale Anmeldenummer: EP8400433
(87) Internationale Veröffentlichungsnummer: WO8503246

## Beschreibung

Die Erfindung betrifft ein Buchreinigungsgerät, bestehend aus einer im wesentlichen ebenen Führungsbahn, mindestens einer über die Fläche der Führungsbahn ragenden, drehend antreibbaren Reinigungswalze und einer Auftragswalze für ein Reinigungsmittel.

### Stand der Technik

In dem DE-GM 7739498 ist ein Buchreinigungsgerät beschrieben, bei dem eine in eine Reinigungskammer des Gerätegehäuses führende Transportvorrichtung für ein Buch vorgesehen ist und innerhalb der Reinigungskammer eine Reinigungs- und Desinfektionseinrichtung auf das Buch ausgerichtet ist, die Reinigungsund/oder Desinfektionsmittel auf die Außenfläche des Buches zur Einwirkung bringt. Dieses Dokument offenbart alle Merkmale des Oberbegriffs des Anspruches 1.

In dem DE-GM 7734872 ist eine Vorrichtung zum Reinigen von Büchern beschrieben, die eine Förderstrecke aufweist, entlang der eine Aufbringvorrichtung für Schmutzlösungsmittel, rotierbare Reinigungswalzen, Abstreifeinrichtungen für Schmutzlösungsmittel und Trocknungsluftdüsen angeordnet sind.

Die vorbekannten Vorrichtungen, bei denen Bücher selbsttätig übernommen und von einer Transporteinrichtung durch eine oder mehrere Reinigungswalzen transportiert werden, weisen jedoch erhebliche Nachteile auf.

Derartige Geräte werden vornehmlich in Bibliotheken eingesetzt, wo häufig eine große Anzahl von Büchern unterschiedlicher Formate gereinigt werden muß. So hat jedes Buch, je nach Format und Dicke, eine bisweilen sehr unterschiedliche Konsistenz. Die bisher bekannten vollautomatischen Geräte können in allgemeinen nicht unterscheiden, ob ein dickes oder sich im Einband entsprechend leicht verformbares Buch schonender gereinigt bzw. transportiert werden muß als ein dünnes, gegebenenfalls neu mit einer Folie eingebundenes Buch. Hinzu kommt noch, daß ein erheblicher Teil des Buchbestandes einer Bibliothek entweder etwas beschädigte Einbandfolien aufweist oder gar an ausgebesserten, schadhaften Stellen überfoliert wurde. Derartige Bücher müssen eine ganz besonders schonende Reinigungsbehandlung erfahren. Unter Büchern sind auch Zeitschriften und andere gebundene Schriften zu verstehen.

### Zusammenfassung der Erfindung

Der vorliegenden Erfindung liegt die Aufgabe zugrunde, unter Vermeidung der Nachteile der vorbekannten Geräte ein Buchreinigungsgerät der eingangs genannten Art zu schaffen, mit dem die Reinigung der mit Folien überzogenen Außenflächen von Büchern schneller, effektiver und trotzdem schonender und differenzierender durchgeführt werden kann.

Diese Aufgabe wird dadurch gelöst, daß die Führungsbahn Längsrinnen und mindestens eine Seitenführung für die darüber von Hand zu schiebenden Bücher aufweist, daß die Auftragswalze und die Reinigungswalze jeweils durch eine Queröffnung in der Führungsbahn hindurchreichen, daß die Auftragswalze mit einem Reinigungsmittelbad und die Reinigungswalze mit einem Spülmittelbad zusammenwirkt und daß Längsführungselemente die Queröffnungen überspannen.

Mit dem Buchreinigungsgerät gemäß der Erfindung werden mehrere Vorteile erreicht. So kann der manuelle Reinigungsvorgang schneller, effektiver und trotzdem schonender und differenzierter durchgeführt werden, wobei sehr genau unterschieden werden kann, welche Bücher oder welche Stellen des jeweiligen Buches mit entsprechendem Andruck oder mit entsprechender Intensität gereinigt werden müssen. Außerdem ist es möglich, extrem verschmutzte Bücher oder Stellen an diesen Büchern sofort, beliebig oft und lange über die Walzen mit beliebigem Andruck zu führen. Das Buch liegt mit kleiner Kontaktfläche nur auf den Erhebungen der Längsrinnen auf. Dadurch wird nur wenig Reinigungsmittel von der Buch- oder Folienfläche abgestreift. Insbesondere wird eine Verschmierung des Reinigungsmittel vermieden. Der Widerstand beim Scheiben des Buches über die Führungsbahn wird klein gehalten. Überschüssiges und abtropfendes Reinigungsmittel wird in den Längsrinnen gesammelt und abgeleitet.

Ferner ist der technische Aufwand gegenüber den vorbekannten Vorrichtungen wesentlich geringer und dadurch das Buchreingiungsgerät entsprechend preisgünstiger. Ferner weist das Gerät eine geringere Anälligkeit gegen Störungen auf, was sich insbesondere bei sehr großem Durchsatz, beispielsweise in Bibliotheken, als vorteilhaft erweist.

Durch die besonders einfache Ausbildung der Auftragswalze ist die Befeuchtung der Buchaußenflächen wesentlich einfacher durchzuführen als bei den vorbekannten Vorrichtungen, wo die Befeuchtung entweder über poröse Wischer oder durch Sprühdüsen erfolgt. Ferner entfällt bei dem Buchreinigungsgerät gemäß der Erfindung eine zusätzliche Trocknungseinrichtung, wie sie bei den vorbekannten Vorrichtungen erforderlich ist, da eventuelle Feuchtspuren nach dem Reinigungsvorgang durch nochmaliges Überfahren der Reinigungswalze unter Auslassung der Befeuchtungswalze eliminiert werden können. Durch die sehr hohe Umdrehungszahl der Reinigungswalze und durch die besonders langen Kunststoffasern wird eine sehr schnelle Trocknung bzw. Verdunstung des Reinigunsmittels erzielt. Das Spülmittel hält die Reinigungswalze sauber. Auch beim Einsatz eines solchen Spülmittels wird eine schnelle Trocknung sichergestellt.

Eine Weiterbildung der Erfindung ist dadurch gekennzeichnet, daß die Längsführungselemente mehrere Drähte oder Stäbe umfassen, die in Höhe der Erhebungen der Führungsrinnen angeordnet sind.

Eine weitere Ausbildung ist dadurch gekennzeichnet, daß die Führungsbahn am Anfang und am Ende mit nach außen gerichteten Abrundungen versehen ist.

Damit die Führung auf die Breite der Bücher eingestellt werden kann, ist nach einer Weiterbildung vorgesehen, daß der ersten Seitenführung gegenüberliegend eine weitere Seitenführung, vorzugsweise einstellbar angeordnet ist.

Damit das Reinigungsmittel und das Spülmittel in dem jeweiligen Bad zurückgehalten werden, sieht die Erfindung vor, daß für die Auftragswalze und für die Reinigungswalze je eine Abstreifvorrichtung vorgesehen ist.

Eine besonders vorteilhafte Ausbildung der Reinigungswalze ergibt sich dadurch, daß die Reinigungswalze aus zahlreichen langen Kunststoffasern besteht.

Eine intensive Reinigung wird dadurch erzielt, daß die Reinigungswalze unmittelbar in das Spülmittelbad eintaucht.

Eine gleichmäßige Anwendung des Spülmittels wird dadurch erzielt, daß die Reinigungswalze mit einer Zwischenwalze in Eingriff ist, die in das Spülmittelbad eintaucht.

Damit die Außenflächen der Bücher intensiv gereinigt werden, ist vorgesehen, daß sich die über die Führungsbahn vorstehenden Teile der Reinigungswalze entgegen der Vorschubrichtung der Bücher bewegen.

### Kurzbeschreibung der Zeichnungen

Ausführungsbeispiele der Erfindung werden im folgenden unter Bezugnahme auf die Zeichnungen näher erläutert, in denen darstellen :
Figur 1 eine Draufsicht auf eine erste Ausführungsform des Buchreinigungsgerät,
Figur 2 einen Schnitt nach der Linie 11-11 in Fig. 1,
Figur 3 einen Querschnitt IV-IV in Fig. 1,
Figur 4 eine ähnliche Darstellung wie Fig. 2 für einen anderen Arbeitszustand und
Figur 5 eine Abwandlung der Reinigungswalze.

### Ausführungsbeispiele

Nach den Figuren 1 bis 3 besteht das Buchreinigungsgerät aus einer Grundplatte 1, auf welcher an einer Halterung 2 ein Antriebsmotor 3 und auf einer Halterung 4 eine Schale 5 zur Aufnahme eines Reinigungsmittelbads 6 befestigt sind.

Der Antriebsmotor 3 ist über eine Kupplung 7 mit der Achse 8 zur Aufnahme der Reinigungswalze 9 verbunden. Die Reinigungswalze 9 besteht aus langen Kunststoffasern, welche die Eigenschaft besitzen, keine Feuchtigkeit aufzunehmen. Die Reinigungswalze 9 ist eine Bürstenwalze. Die Achse 8 ist an der gegenüberliegenden Seite in einem Lager 10 gelagert. Die Reinigungswalze 9 ist über einer Wanne 23 mit einem Spülmittelbad angeordnet, taucht jedoch selbst nicht in das Spülmittelbad ein. Vielmehr ist eine in das Spülmittelbad 24 eintauchende Zwischenwalze 25 vorgesehen, die das Spülmittel an die Reinigungswalze 9 heranbringt. Um eine übermäßige Mitnahme an Spülmittel auszuschließen, ist eine Abstreiferleiste 26 vorgesehen. Die Reinigungswalze 9 dreht sich in der in Fig. 2 angegebenen Pfeilrichtung.

Die -Auftragswatze 11 ist frei drehbar in dem Behälter 5 derart gelagert, daß sie mit dem unteren Teil in das Reinigungsmittelbad 6 eintaucht. Ein Abstreifer 12 (Fig. 4), der an der Auftragswalze 11 anliegt, ermöglicht einen sehr dünnen und gleichmäßigen Reinigungsmittelfilm auf der Walze, der auf den Bucheinband abgerollt wird.

Über der genannten Einrichtungen ist eine als Geräteabdeckung dienende Abdeckhaube 13 angeordnet, die eine etwa der Breite der Walzen 9, 11 entsprechendes vertieftes Arbeitsfeld 14 an der Oberseite aufweist. Das Arbeitsfeld 14 umfaßt eine ebene und gerade Führungsbahn 16 mit Längsrinnen 15 und jeweils auf beiden Seiten Seitenführungen 17 und 18. Dabei kann eine Seitenführung 18 einstellbar ausgebildet sein. Innerhalb der Führungsbahn 16 befindet sich eine über die gesamte Breite reichende Queröffnung 19, durch die ein Umfangsabschnitt der Reinigungswalze 9 hindurchragt. Eine weitere Queröffnung 20 ist für die Auftragswalze 11 vorgesehen, die ebenfalls mit einem Umfangssegment durch die Queröffnung 20 hindurchragt. Die Führungsbahn 16 ist gegenüber den Umfangsflächen der Walzen 9 und 10 so ausgerichtet, daß die Mantelflächen der Walzen 9 und 11 über die Führungsbahn 16 hinausragen. Die Queröffnung 20 ist in Arbeitsrichtung im ersten Drittel der Führungsbahn und die Queröffnung 19 im letzten Drittel der Führungsbahn 16 angeordnet. Die Längsrinnen 15 in der Führungsbahn dienen zur Verringerung der Kontaktfläche zwischen dem Buch und der Führungsbahn, da das Buch nur auf den Erhebungen gleitet. Ein Abstreifen oder Verschmieren des Reinigungsmittels ist nicht möglich. Abtropfendes, überschüssiges Reinigungsmittel sammelt sich in den Längsrinnen und wird abgeleitet.

Über der Walze 9 sind Längsführungselemente 21 in Form von Draht, Streifen oder Kunststofführungen angeordnet. Diese Längsführungselemente 21 bilden eine Bespannung, die zwischen den Erhebungen der Längsrinnen 15 befestigt ist. Diese Bespannung hat die Funktion, daß das Buch auf gleichbleibender Ebene über die Führungsbahn geführt werden kann und nicht zwischen die Reinigungswalze 9 und den Rand der Queröffnung 19 gezogen wird. Ferner dient die Bespannung als Schutz um Verletzungen der Finger vorzubeugen.

Die Führungsbahn 16 weist an ihren beiden äußeren Enden Abrundungen 22 mit großem Radius auf. Dadurch kann das Buch, das am Ende über die Abrundung geschoben wird, angekippt und besser in die Hand genommen werden, um es umzudrehen und zur Reinigung der anderen Buchseite über die Führungsbahn 16 zu schieben.

Zur Benutzung wird das in Fig. 2 schematisch dargestellte Buch 28 vom Anfang der Führungsbahn 16 in Richtung des Pfeiles 24 zunächst über die Auftragswalze 11 geschoben, die sich in dem Reinigungsmittelbad 6 des Behälters 5 dreht, wodurch beim Weiterschieben des Buches 28 der Flüssigkeitsfilm auf die Außenfläche der aufliegenden Seite des Buches übertragen wird. Dadurch erreicht man entsprechend dem Vorschub des Buches 28 eine gleichmäßige Benetzung der Außenseite mit dem Reinigungsmittel, um dadurch Schmutzstoffe abzulösen. Ein Antrieb der Auftragswalze ist nicht erforderlich. Das Reinigungsmittel dient selbstverständlich gleichzeitig auch zur Desinfektion.

Danach wird das Buch 28 in der Stellung nach Fig. 4 über die Reinigungswalze 9 geschoben, wodurch die entsprechend befeuchtete Auflageseite des Buches gereinigt, gespült und getrocknet wird. Durch entsprechenden Andruck des Buches kann man die Reinigungswirkung dem jeweiligen Verschmutzungsgrad anpassen. Der von der Reinigungswalze aufenommene Schmutz wir von der Spülmittel abgelöst, so daß die Reinigungswalze länger sauber bleibt.

Die Reinigungswirkung läßt sich weiter dadurch variieren, daß zu intensiver Reinigung eine Bürste mit härterem Besatz eingesetzt wird. Ferner kann man die Drehzahl des Antriebsmotors umschalten, um bei höherer Drehzahl der Reinigungswalze die Reinigungswirkung zu erhöhen. Bei besonders starker Verschmutzung kann man das Buch wiederholt über die Führungsbahn schieben.

Danach wird das Buch umgedreht und mit der anderen Seite entsprechend behandelt. Auch der Buchrücken kann auf diese Weise sehr einfach von Hand gereinigt werden, wobei eine genaue Führung des Buches immer durch die Seitenführungen 17, 18 gewährleistet ist. Diese Seitenführungen können selbstverständlich in weiterer Ausgestaltung auch beweglich und einstellbar ausgebildet werden. Ferner können die beiden Walzen 9 und 11 herausnehmbar ausgebildet sein.

Eine abgewandelte Ausführungsform der Erfindung ist in Fig. 5 dargestellt. Dort taucht die Reinigungswalze 9 unmittelbar in das Spülmittelbad 24 ein. Es ist eine Abstreiferbürste 27 als Abstreifvorrichtung vorgesehen.

Da sowohl die Reinigungswalze als auch die Auftragswalze leicht herausnehmbar sind, können diese Bauteile bei Bedarf herausgenommen und gereinigt werden, so daß immer eine hervorragende Reinigungswirkung gewährleistet ist.

## Patentansprüche

1. Buchreinigungsgerät, bestehend aus einer im wesentlichen ebenen Führungsbahn (16), mindestens einer über die Fläche der Führungsbahn ragenden, drehend antreibbaren Reinigungswalze (9) und einer Auftragswalze (11) für ein Reinigungsmittel, dadurch gekennzeichnet, daß die Führungsbahn (16) Längsrinnen (15) und mindestens eine Seitenführung (17) für die darüber von Hand zu schiebenden Bücher aufweist, daß die Auftragswalze (11) und die Reinigungswalze (9) jeweils durch eine Queröffnung (19, 20) in der Führungsbahn (16) hindurchreichen, daß die Auftragswalze (11) mit einem Reinigungsmittelbad (6) und die Reinigungswalze (9) mit einem Spülmittelbad (24) zusammenwirkt und daß Längsführungselemente (21) die Queröffnungen überspannen.

2. Buchreinigungsgerät nach Anspruch 1, dadurch gekennzeichnet, daß die Längsführungselemente (21) mehrere Drähte oder Stäbe umfassen, die in Höhe der Erhebungen der Führungsrinnen (15) angeordnet sind.

3. Buchreinigungsgerät nach Anspruch 1 oder 2, dadurch gekennzeichnet, daß die Führungsbahn (16) am Anfang und am Ende mit nach außen gerichteten Abrundungen (22) versehen ist.

4. Buchreingiungsgerät nach Anspruch 1, 2 oder 3, dadurch gekennzeichnet, daß der ersten Seitenführung (17) gegenüberliegend eine weitere Seitenführung (18) vorzugsweise einstellbar angeordnet ist.

5. Buchreinigungsgerät nach einem der Ansprüche 1 bis 4, dadurch gekennzeichnet, daß für die Auftragswalze (11) und für die Reinigungswalze (9) je eine Abstreifvorrichtung vorgesehen ist.

6. Buchreinigungsgerät nach einem der Ansprüche 1 bis 5, dadurch gekennzeichnet, daß die Reinigungswalze (9) aus zahlreichen langen Kunststoffasern besteht.

7. Buchreinigungsgerät nach einem der Ansprüche 1 bis 6, dadurch gekennzeichnet, daß die Reinigungswalze (11) unmittelbar in das Spülmittelbad (24) eintaucht.

8. Buchreinigungsgerät nach einem der Ansprüche 1 bis 6, dadurch gekennzeichnet, daß die Reinigungswalze (11) mit einer Zwischenwalze (25) in Eingriff ist, die in das Spülmittelbad (24) eintaucht.

9. Buchreinigungsgerät nach einem der Ansprüche 1 bis 8, dadurch gekennzeichnet, daß sich die über die Führungsbahn (16) vorstehenden Teile der Reinigungswalze (9) entgegen der Vorschubrichtung der Bücher bewegen.

## Claims

1. A book cleaning apparatus, consisting of an essentially plane guide-track (16), of at least one rotatably driven cleaning roller (9) extending across the surface of the guide track and of at least one application roller (11) for a cleaning agent, characterized in that the guide track (16) is provided with longitudinal channels (15) and with at least one lateral guidance (17) for the books being manually pushed over it, in that the application roller (11) and the cleaning roller (9) each extend in a transverse clearance (19, 20) in the guide track (16), in that the application roller (11) cooperates with a bath (6) of a cleaning agent and the cleaning roller (9) with a bath (24) of a rinsing agent, and in that longitudinal guide elements (21) span over the transverse clearances.

2. Book cleaning apparatus according to claim 1, characterized in that the longitudinal guide elements (21) include several wires of bars mounted at the level of the elevations of the guide channels (15).

3. Book cleaning apparatus according to claim 1 or 2, characterized in that the guide track (16) is provided at the beginning and at the end with outwardly-pointed rounded segments (22).

4. Book cleaning apparatus according to any of the claims 1, 2 or 3, characterized in that a further lateral guide (18) is mounted preferably in adjustable manner opposite the first lateral guide (17).

5. Book cleaning apparatus according to any of the claims 1 to 4, characterized in that the application roller (11) and the cleaning roller (9) each are provided with a wiping device.

6. Book cleaning apparatus according to any of the claim 1 to 5, characterized in that the cleaning roller (9) consists of numerous long plastic fibres.

7. Book cleaning apparatus according to any of the claim 1 to 6, characterized in that the cleaning roller (11) directly dips into the rinsing-agent bath (24).

8. Book cleaning apparatus according to any of the claims 1 to 6, characterized in that the cleaning roller (11) engages an intermediate roller (25) dipping into the rinsing-agent bath (24).

9. Book cleaning apparatus according to any of the claim 1 to 8, characterized in that the parts of the cleaning roller (9) projecting above the guide track (16) move opposite the direction of advance of the books.

## Revendications

1. Appareil de nettoyage de livre, comprenant une voie de guidage (16) sensiblement plane, au moins un cylindre de nettoyage (9) qui peut être entraîné en rotation et qui fait saillie au-dessus de la surface de la voie de guidage, et un cylindre d'application (11) pour un produit de nettoyage. caractérisé en ce que la voie de guidage (16) présente des gouttières longitudinales (15) et au moins un guidage latéral (17) pour les livres à pousser dessus à la main, en ce que le cylindre d'application (11) et le cylindre de nettoyage (9) passent chacun à travers une ouverture transversale (19, 20) prévue dans la voie de guidage (16), en ce que le cylindre d'application (11) coopère avec un bain de produit de nettoyage (6) et le cylindre de nettoyage (9) avec un bain de produit de rinçage (24) et en ce que des éléments de guidage longitudinaux (21) jettent un pont au-dessus des ouvertures transversales.

2. Appareil de nettoyage de livre suivant la revendication 1, caractérisé en ce que les éléments de guidage longitudinaux (21) comprennent plusieurs fils ou barres qui sont agencés à hauteur des parties élevées des gouttières de guidage (15).

3. Appareil de nettoyage de livre suivant l'une des revendications 1 et 2, caractérisé en ce que la voie de guidage (16) est, à son départ et à son extrémité, pourvue d'arrondis (22) dirigés vers l'extérieur.

4. Appareil de nettoyage de livre suivant l'une des revendications 1 à 3, caractérisé en ce qu'en face du premier guidage latéral (17) est agencé, de préférence de façon ajustable, un autre guidage latéral (18).

5. Appareil de nettoyage de livre suivant l'une des revendications 1 à 4, caractérisé en ce qu'un dispositif racleur est chaque fois prévu pour le cylindre d'application (11) et pour le cylindre de nettoyage (9).

6. Appareil de nettoyage de livre suivant l'une des revendications 1 à 5, caractérisé en ce que le cylindre de nettoyage (9) est constitué de nombreuses longues fibres de substance synthétique.

7. Appareil de nettoyage de livre suivant l'une des revendications 1 à 6, caractérisé en ce que le cylindre de nettoyage (11) plonge directement dans le bain de produit de rinçage (24).

8. Appareil de nettoyage de livre suivant l'une des revendications 1 à 6, caractérisé en ce que le cylindre de nettoyage (11) est en prise avec un cylindre intermédiaire (25) qui plonge dans le bain de produit de rinçage (24).

9. Appareil de nettoyage de livre suivant une des revendications 1 à 8, caractérisé en ce que les parties du cylindre de nettoyage (9) qui font saillie au-dessus de la voie de guidage (16) se déplacent à l'encontre du sens d'avancement des livres.
